# EUROPÄISCHE PATENTSCHRIFT

(11) **EP 0 108 742 B1**
(45) Veröffentlichungstag und Bekanntmachung des Hinweises auf die Patenterteilung: **04.02.1987**
(21) Anmeldenummer: 83890178.3
(22) Anmeldetag: 10.10.1983
(51) Int. Cl.: F42B 23/28, F42B 23/04

(54) **Landmine, insbesondere zur Panzerabwehr**
Land mine, in particular an anti-tank mine
Mine terrestre, notamment mine antichar

(30) Priorität: 11.10.1982 AT 3746/82
(43) Veröffentlichungstag der Anmeldung: 16.05.1984
(73) Patentinhaber: Vonderhaid, Oskar, A-1110 Wien (AT)
(72) Erfinder: Vonderhaid, Oskar, A-1110 wien (AT); Vonderhaid, Harald, A-1110 Wien (AT)
(74) Vertreter: Klein, Adam, Dipl.Ing.

## Beschreibung

Die Erfindung bezieht sich auf eine Landmine, insbesondere zur Panzerabwehr, mit wenigstens einer in einem Gehäuse angeordneten Sprengladung, die mit einem Zünder versehen ist, der einen mit einem Zündhütchen zusammenwirkenden Schlagbolzen besitzt und mittels einer Auslöseeinrichtung aktivierbar ist, wobei der Schlagbolzen durch einen pneumatischen Kolben gegen das Zündhütchen verschiebbar geführt ist, für dessen Betätigung ein Druckmittelbehälter vorgesehen ist, dessen Druckmittel durch die Auslöseeinrichtung freigesetzt wird.

Eine Landmine dieser art ist aus der DE-C-959 257 bekannt. Dort ist als Druckmittelbehälter eine sogenannte Bruchampulle vorgesehen, die aus sprödem Material, z.B. aus Glas besteht und beim Auslösen der Mine zerstört wird. Das so freigesetzte komprimierte Gas betätigt den von einem pneumatischen Kolben verschobenen Schlagbolzen, wodurch die Zündung ausgelöst wird. Mit dieser bekannten Ausführung der Landmine ist es praktisch nicht möglich, strenge Sicherheitsvorkehrungen zu erfüllen, weil das spröde Material des Druckmittelbehälters auch vorzeitig zerstört werden kann, bevor die Auslöseeinrichtung der Mine von einem Fahrzeug od.dgl. betätigt wird, z.B. beim Transport oder beim Verlegen der Mine. Aus dem gleichen Grund ist der maximal zulässige Gasdruck in der Ampulle aus sprödem Material beschränkt, weshalb es schwierig ist, den für die sichere und schlagartige Betätigung der Zündvorrichtung erforderlichen ausreichenden Gasdruck auf den pneumatischen Kolben der Zündvorrichtung zu bringen.

In der genannten Druckschrift sind auch schon sogenannte Zerlegerzünder beschrieben, deren Schlagbolzen entweder unmittelbar nach Aufschlag oder - falls das Ziel verfehlt wurde - durch durch chemische Reaktion sich entwickelnden Gasdruck in Tätigkeit versetzt werden soll. Dabei ist eine die chemischen Reagenzien getrennt enthaltende Druckkapsel vorgesehen, deren Boden von einer an den Zündstift unmittelbar angrenzenden, durch den erzeugten Gasdruck zerstörbaren Membran gebildet wird. Bei dieser Ausführung handelt es sich offensichtlich um ein Geschon. Für Landminen sind derartige Zünder nicht geeignet, da die Impulsübermittlung an den Schlagbolzen nicht erst nach ablauf einer bestimmten Frist, sondern augenblicklich erfolgen muß.

Aus der FR-E-B2 801 ist eine Mine bekannt, die mit zwei Zündeinrichtungen versehen ist, die nach unterschiedlichen Zündsystemen arbeiten. So ist im Zentrum der Mine ein mechanischer Druckzünder angeordnet, der auf eine zentrale Sprengladung wirkt. Außerdem sind seitlich oder von unten in das Minengehäuse eingesetzte elektrische Zündretais vorhanden. Ein mit Gasdruck arbeitendes Zündsystem ist in dieser Druckschrift nicht vorbeschrieben. Die dort verwendeten elektrischen Zündrelais haben den Nachteil, daß für ihre Funktion eine ausreichende Energieversorgung erforderlich ist, weshalb Batterien notwendig sind, die häufig gewechselt werden müssen.

Der Erfindung liegt die Aufgabe zugrunde, die bisher bekannten Landminen der eingangs genannten art hinsichtlich ihres Zündsystems zu vereinfachen und so zu verbessern, daß unbeabsichtigte Fehlzündungen und Unfälle sicher vermieden werden, trotzdem aber die bestimmungsgemäße Funktion einwandfrei gewährleistet ist.

Mit der Erfindung wird diese Aufgabe dadurch gelöst, daß der Druckmittelbehälter mit einer Absperrvorrichtung versehen ist und die auslöseeinrichtung aus einem im Minengehäuse verschiebbar angeordneten und mit einem Ende aus diesem herausragenden Druckstempel besteht, der bei seiner Verschiebung eine Relativbewegung zwischen dem Druckmittelbehälter und der Absperrvorrichtung hervorruft und diese dadurch öffnet. Die erfindungsgemäße Landmine ist mit einem pneumatischen Zündsystem ausgestattet, das sich durch große Einfachheit, Flexibilität und besondere Betriebssicherheit auszeichnet. Da der Druckmittelbehälter mit einer eigenen Absperrvorrichtung versehen ist, kann er aus festem, haltbarem Material bestehen, z.B. aus einer mit Druckluft oder Druckgas gefüllten Patrone, wie sie im Handel billig erhältlich ist. Die zugehörige Absperrvorrichtung kann aus einer dünnen Membran bestehen, die durch die auslöseeinrichtung gegen einen sie perforierenden Dorn gedrückt wird. Diese Zündeinrichtung ist somit nicht nur einfach, sondern vor allem auch sicher, weil der Druckmittelbehälter einschließlich der Absperrvorrichtung fest und widerstandsfähig ist, so daß er nicht unbeabsichtigt geöffnet oder zerstört werden kann. Darüber hinaus ist es möglich, in dem festen und widerstandsfähigen Druckmittelbehälter hoch verdichtetes Gas zu speichern, so daß beim öffnen der Absperrvorrichtung ein ausreichend hoher Druck für die Betätigung des Schlagbolzens vorhanden ist.

Bei einer bevorzugten Ausführungsform der Erfindung sind mehrere Auslöseeinrichtungen für denselben Zünder über das Minengehäuse verteilt angeordnet, die jeweils die Absperrvorrichtung eines Druckmittelbehälters betätigen. Bei einem rechteckigen oder quadratischen'Minengehäuse kann z.B. in jeder Ecke des Gehäuses eine Auslöseeinrichtung . angeordnet sein. Es ist dann sichergestellt, daß bei jedem Kontakt eines Fahrzeuges mit der Mine, unabhängig von der Richtung, in welcher die Mine überrollt wird, wenigstens eine Auslöseeinrichtung betätigt und damit die Mine gezündet wird. Es ist also für die auslösung einer Zündung nicht erforderlich, daß ein Fahrzeug, z.B. ein Panzer, die Landmine zentral überrollt.

In weiterer Ausgestaltung der Erfindung kann der Druckstempel in seiner Ruhelage durch wenigstens einen Scherstift arretiert sein, der vorzugsweise den Druckstempel quer durchsetzt und im Minengehäuse verankert ist. Durch diese Maßnahme werden auf einfache und ebenso zweckmäßige Weise unbeabsichtigte Fehlzündungen der Mine vermieden und wird sichergestellt, daß eine Auslösung des Zünders nur dann erfolgt, wenn auf die Auslöseeinrichtung eine größere Druckkraft einwirkt.

Der Schlagbolzen, der auf das Zündhütchen wirkt, kann bei der erfindungsgemäßen Landmine am Kolben selbst angeordnet sein und es kann eine federbelastete Rasteinrichtung vorgesehen sein, die den Kolben mit dem Schlagbolzen bis zur Erreichung einer vorausbestimmten pneumatischen Druckkraft festhält. Mit dieser Maßnahme wird sichergestellt, daß der Schlagbolzen beim betätigen der Auslöseeinrichtung mit ausreichender Kraft und schlagartig gegen das Zündhütchen bewegt wird, so daß Fehlbetätigungen des Zünders vermieden werden.

Um eine sichere Handhabung und Lagerung der Landminen zu ermöglichen, ist erfindungsgemäß weiterhin zwischen dem Schlagbolzen und dem Zündhütchen im Laufkanal eine Sicherheitssperre vorgesehen, die aus dem Bewegungsbereich des Schlagbolzens wegbewegbar ist. Die Mine kann dadurch gesichert werden, so daß unbeabsichtigte Zündungen ausgeschlossen sind. In einer bevorzugten Ausführungsform besteht die Sicherheitssperre aus einem Sperrbolzen, der um eine zum Laufkanal quer verlaufende Achse drehbar gelagert ist und eine Querbohrung besitzt, die einen Durchgang für den Schlagbolzen zum Zündhütchen bildet. Die Zündung kann hiebei nur ausgelöst werden. wenn die Querbohrung mit dem Laufkanal für den Schlagbolzen fluchtet. Durch bloßes Verdrehen des Sperrbolzens wird der Weg des Schlagbolzens zum Zündhütchen versperrt und dadurch eine verläßliche Sicherung der Mine erreicht.

Der Sperrbolzen der erfindungegemäßen Sicherheitssperre kann durch eine Sicherungswelle verdrehbar sein, auf die von der außenseite des Minengehäuses ein Hebel oder ein Schlüssel für die Betätigung aufsetzbar ist und die eine Sollbruchstelle aufweist. Die Mine kann dann kurz vor oder nach ihrem Verlegen durch bloßes Verdrehen der Sicherungswelle entsichert werden. Darüber hinaus besteht die Möglichkeit, die Mine auf gleiche Weise auch wieder zu sichern, falls das Minenfeld geräumt werden soll. Wenn für die Betätigung der Sicherungswelle ein besonderer Schlüssel verwendet wird, kann die Mine durch unbefug te Personen weder gesichert noch entsichert werden, wodurch eine Räumung durch gegnerische Soldaten wesentlich erschwert wird. Eine ähnliche Wirkung kann erreicht werden, wenn die Sicherungswelle beim Verlegen an der vorgesehenen Sollbruchstelle abgebrochen wird, was auf einfäche Weise mit Hilfe des Betätigungshebels oder des Schlüssels erfolgen kann.

Weitere Einzelheiten und Vorteile der Erfindung ergeben sich aus der nachfolgenden Beschreibung eines Ausführungsbeispiels, das in den Zeichnungen dargestellt ist. Fig. 1 zeigt eine Draufsicht auf die erfindungsgemäße Landmine bei abgehobe nem Gehäusedeckel, Fig. 2 dazu einen Schnitt nach der Linie 11-11 in Fig. 1 und Fig. 3 eine schematische Darstellung des Zündsystems in teilweise geschnittener Seitenansicht.

Die dargestellte Landmine besitzt ein rechteckiges Gehäuse 1, das aus einer Grundplatte 2 und einem Deckel 3 zusammengesetzt ist. Im Gehäuse 1 sind zwei Sprengladungen untergebracht, u.zw. eine sogenannte Hohlladung 4 in einer im Zentrum des Gehäuses 1 gelegenen Kammer, die nach oben durch eine trichtförmige Begrenzungswand 5 abgeschlossen ist. Diese Hohlladung 4 hat panzerbrechende Wirkung und erzielt ihre größte Durchschlagskraft, wenn zwischen der Mine und der durchzuschlagenden Panzerplatte ein abstand von etwa 50 bis 70 cm besteht. Konzentrisch um die Hohlladung 4 herum ist eine ringförmige Kammer vorgesehen, in der sich eine sogenannte Schlagladung 5 befindet, die vor allem auf die Kette eines Panzerfahrzeuges wirkt. Unterhalb der Hohlladung 4 befindet sich noch eine dritte, kleinere Ladung, die Zündladung 7, der Sprengkapseln 8 zugeordnet sind und die eine sichere Zündung der Sprengladungen 4 und 6 bewirkt. Die beiden Ladungen 4 und 6 stehen durch Öffnungen 9 in der Trennwand zwischen den sie enthaltenden Kammern miteinander in Verbindung.

Aus Fig. 1 ist zu erkennen, daß für die Zündladung 7 insgesammt vier Sprengkapseln 8 vorgesehen sind. Diese Sprengkapseln 8 sind voneinander unabhängig und je einem anderen Zündsystem zugeordnet. Es sind somit auch vier voneinander unabhängige Zünder vorhanden, u.zw. ein Druckzünder 10, ein Knickzünder 11, ein Entlastungszünder 12 und ein Seitenzündkanal 13, in den z.B. eine elektrisch, elektronisch, durch Bodenerschütterungen oder auch durch Änderungen des Magnetfeldes oder des Induktionsfeldes auslösbare Sprengkapsel eingesetzt werden kann. Jeder Zünder ist mit einer Sicherheitsvorrichtung ausgestattet, durch die er wahlweise gesichert oder entsichert werden kann.

Der Druckzünder 10 ist als pneumatischer Druckzünder ausgebildet. Wie aus den Fig. 2 und 3 hervorgeht, ist der Schlagbolzen 14 auf einem Kolben 14' angeordnet, der durch eine federbelastete Kugel 15, die in eine Rastnut des Kolbens 14' eingreift, in seiner Ruhelage gehalten ist. Der Kolben 14' wird pneumatisch betätigt und ist in einem Zylinder 16 verschiebbar, der über Leitungen 17 mit vier auslöseeinrichtungen 18 in Verbindung steht, die gemäß Fig. 1 in den Ecken des Gehäuses 1 angeordnet sind. aus den Fig. 2 und 3 ist zu erkennen, daß jede Auslöseeinrichtung 18 einen Druckstempel 19 besitzt, der bei Belastung eine Gaspatrone 20 gegen einen.Dorn 21 drückt, der den Gasverschluß d.h. die Absperrvorrichtung der Patrone 20 öffnet. Um Fehlauslösungen bei kleinen Druckbelastungen zu verhindern, ist jeder Druckstempel 19 durch Scherstifte 22 gesichert.

Wenn bei Belastung eines oder mehrerer Druckstempel 19 die Scherstifte 22 abgetrennt werden, wird die Gaspatrone 20 gegen den Dorn 21 gedrückt und so geöffnet. Das sodann ausströmende Druckgas gelangt durch die Leitung 17 in den Zylinder 16, wo es nach überwindung der Haltekraft der Kugel 15 den Kolben 14' und mit diesem den Schlagbolzen 14 verschiebt, dem ein Zündhütchen 23 zugeordnet ist. Zwischen dem Schlagbolzen 14 und dem Zündhütchen 23 befindet sich ein zylindrischer Sperrbolzen 24 mit einer quer durchgehenden Bohrung 25. Der Sperrbolzen 24 ist im Gehäuse des Druckzünders 10 um eine quer zur Bewegungsrichtung des Schlagbolzens 14 verlaufende Achse mit Hilfe einer Welle 26 verdrehbar, die über einen an der außenseite des Deckels 2 liegenden Handhebel 27 betätigbar ist. Dieser Handhebel 27 kann durch einen in Fig. 3 dargestellten Sicherrungssplint29 gesichert werden. In der gezeigten Stellung verhindert der Sperrbolzen 24, daß der Schlagbolzen 14 auf das Zündhütchen 23 aufschlägt. Erst nach Verdrehen des Sperrbolzens 24 um 90" kann der Schlagbolzen 14 durch die Bohrung 25 hindurch das Zündhütchen 23 erreichen. Die Welle 26 ist mit einer Sollbruchstelle 28 versehen, nach deren Abbrechen das Zündsystem nicht mehr mittels des Handhebels 27 gesichert werden kann. Eine Sicherrung ist dann nur noch durch Verwendung eines Spezialschlüssels möglich, der auf den verbleibenden Wellenstummel aufgesteckt wird.

Der erfindungsgemäß vorgesehene pneumatische Zünder kann zusammen mit anderen Zündern in einer Mine angeordnet sein, wie es im Ausführungsbeispiel dargestellt und beschrieben ist. Der pneumatische Druckzünder kann aber auch als einziger Zünder einer Landmine verwendet werden, wobei die Anzahl der Auslöseeinrichtungen nach Bedarf frei gewählt werden kann. Da zwischen der Auslöseeinrichtung und dem Zünder nur eine Leitung für das Druckmittel erforderlich ist, können die Auslöseeinrichtungen an beliebiger Stette des Minengehäuses dem jeweiligen Bedarf entsprechend angeordnet sein.

## Patentansprüche

1. Landmine, insbesondere zur Panzerabwehr, mit wenigstens einer in einem Gehäuse (1) angeordneten Sprengladung (4,6), die mit einem Zünder (10) versehen ist, der einen mit einem . Zündhütchen (23) zusammenwirkenden Schlagbolzen (14) besitzt und mittels einer Auslöseeinrichtung (18) aktivierbar ist, wobei der Schlagbolzen (14) durch einen pneumatischen Kolben (14') gegen das Zündhütchen (23) verschiebbar geführt ist, für dessen Betätigung ein Druckmittelbehälter (20) vorgesehen ist, dessen Druckmittel durch die Auslöseeinrichtung (18) freigesetzt wird, dadurch gekennzeichnet, daß der Druckmittelbehälter (20) mit einer Absperrvorrichtung versehen ist und die Auslöseeinrichtung (18) aus einem im Minengehäuse (1) verschiebbar angeordneten und mit einem Ende aus diesem herausragenden Druckstempel (19) besteht, der bei seine Veschiebung eine Relativbewegung zwischen dem Druckmittelbehälter (20) und der Absperrvorrichtung hervorruft und diese dadurch öffnet.

2. Landmine nach Anspruch 1, dadurch gekennzeichnet, daß mehrere Auslöseeinrichtungen (18) für denselben Zünder (10) über das Minengehäuse (1) verteilt angeordnet sind, die jeweils die Absperrvorrichtung eines Druckmittelbehälters (20) betätigen.

3. Landmine nach Anspruch 1 oder 2, dadurch gekennzeichnet, daß der Druckstempel (19) in seiner Ruhelage durch wenigstens einen Scherstift (22) arretiert ist, der den Druckstempel (19) quer durchsetzt und im Minengehäuse (1) verankert ist.

4. Landmine nach Anspruch 1, 2 oder 3, dadurch gekennzeichnet, daß der Schlagbolzen (14) am Kolben (14') selbst angeordnet und eine federbelastete Rasteinrichtung (15) vorgesehen ist, die den Kolben (14') mit dem Schlagbolzen (14) bis zur Erreichung einer vorausbestimmten pneumatischen Druckkraft festhält.

5. Landmine nach einem der Ansprüche 1 bis 4, dadurch gekennzeichnet, daß zwischen dem Schlagbolzen (14) und dem Zündhütchen (23) eine Sicherheitssperre (24) vorgesehen ist, die aus dem Bewegungsbereich des Schlagbolzens (14) wegbewegbar ist.

6. Landmine nach.Anspruch 5, dadurch gekennzeichnet, daß die Sicherheitssperre aus einem Sperrbolzen (24) besteht, der um eine zur Bewegungsrichtung des Schlagbolzens (14) quer verlaufende Achse drehbar gelagert ist und eine Querbohrung (25) besitzt, die einen Durchgang für den Schlagbolzen (14) zum Zündhütchen (23) bildet.

7. Landmine nach anspruch 5, dadurch gekennzeichnet, daß der Sperrbolzen (24) durch eine Sicherungswelle (25) verdrehbar ist, auf die von der Außenseite des Minengehäuses (1) ein Handhebel (27) oder ein Schlüssel für die Betätigung aufsetzbar ist und die eine Sollbruchstelle (28) aufweist.

## Claims

1. A Landmine, especially destinated for anti- tank defense, with at least one blasting load (4, 6), positioned in a casing (1) and supplied with a detonator (16) which has a striker (14) cooperating with a blasting cap (23) and which can be activated by a release mechanism (13), whereas the striker (14) is movably guided against the blasting cap by a pneumatic piston (14) operated from a pressure fluid container (26), the pressure fluid thereof being released by the release mechanism (13), characterized in that the pressure fluid container (26) is provided with a closing device and the release mechanism (13) comprises a press piston (19) slidingly guided in and projecting with one of its ends from the casing (1), the piston (19), during its sliding movement, causes a relative movement between the pressure fluid container (26) and the closing device, thereby opening the closing device.

2. A Landmine according to claim 1, characterized in that severalrel easing devices (18) are provided for the same detonator (16), positioned in a distributed way over the mine casing (1), each of which activating the closing device of one of the pressure fluid containers (26).

3. A Landmine according to claim 1 or 2, characterized in that the press piston (19) is held in a resting position by at least one shear pin (22) which runs across the press piston (19) and is anchored in the casing (1).

4. A Landmine according to anyone of claims 1 to 3, characterized in that the striker (14) ist provided on the piston (14') and positioned in a springloaded locking device (15) arresting the piston (14') and the striker (14) in the locking position until a specific pneumatic pressure force is achieved.

6. A Landmine according to anyone of claims 1 to 4, characterized in that a security stop (24) is provided betweeh striker (14) and blasting cap (23), which is removable from the moving path of the striker (14).

6. A Landmine according to claim 5, characterized in that the security stop consists of a locking bolt (24) rotatably mounted around an axis extending transverse of the moving direction of the striker (14) and which is provided with a cross bore (26) forming a channel enabling the striker (14) to penetrate to the blasting cap (23).

7. A Landmine according to claim 6, characterized in that the locking bolt (24) is rotatable by a safety shaft (26) and is provided with a predetermined site of fracture and having an outer end protruding from the mine casing (1) and prepared for the attachment of a handlever (27) or a key for the activation of the safety shaft (26).

## Revendications

1. Mine terrestre, en particulier mine antichar, comportant au moins une charge explosive (4, 6) placée dans une enveloppe (1) et munie d'un allumeur (10) qui possède un percuteur (14) coopérant avec une amorce (23) et peut être actionné au moyen d'un dispositif de déclenchement (18), le percuteur (14) étant guidé pour pouvoir être appliqué contre l'amorce (23) par un piston pneumatique (14'), pour la manoeuvre duquel est prévu un récipient à fluide de pression (20), dont le fluide de pression est libéré par le dispositif de déclenchement (18), caractérisée en ce que le récipient à fluide de pression (20) est muni d'un dispositif de fermeture et le dispositif de déclenchement (18) est formé d'un poussoir (19) disposé coulissant dans l'enveloppe (1) de la mine et dépassant par une extrémité de celle-ci, poussoir qui, lorsqu'il est déplacé, provoque un mouvement relatif entre le récipient à fluide de pression (20) et le dispositif de fermeture et ouvre ainsi ce dispositif.

2. Mine selon la revendication 1, caractérisée en ce que plusieurs dispositifs de déclenchement (18) pour le même allumeur (10) sont disposés répartis sur l'enveloppe (1) de la mine, chaque dispositif de déclenchement actionnant le dispositif de fermeture d'un récipient à fluide de pression (20).

3. Mine selon la revendication 1 ou 2, caractérisée en ce que le poussoir (19) est immobilisé à sa position de repos par au moins une goupille de cisaillement (22) qui traverse le poussoir (19) transversalement et est ancré dans l'enveloppe (1) de la mine.

4. Mine selon la revendication 1, 2 ou 3, caractérisée en ce que le percuteur (14) est disposé sur le piston (14') même et qu'un dispositif d'arrêt à ressort (15) est prévu pour maintenir le piston (14') avec le percuteur (14) jusqu'à ce qu'une force de pression pneumatique prédéterminée soit atteinte.

5. Mine selon une des revendications 1 à 4, caractérisée en ce qu'un verrou de sûreté (24) est disposé de telle manière entre le percuteur (14) et l'amorce (23) qu'il peut être écarté de la trajectoire de mouvement du percuteur (14).

6. Mine selon la revendication 5, caractérisée en ce que le verrou de sûreté est formé par une cheville de blocage (24) qui est montée rotative autour d'un axe transversal à la direction de mouvement du percuteur (14) et qui possède un perçage transversal (25) formant un passage pour le percuteur (14) vers l'amorce (23).

7. Mine selon la revendication 6, caractérisée en ce que la cheville de blocage (24) peut être tournée par un axe de sécurité (26) sur lequel peut être disposé, sur le côté extérieur de l'enveloppe (1) de la mine, un levier de sécurité (27) ou une clé pour la manoeuvre de l'axe, lequel présente un affaiblissement formant un point de rupture (28).
